# EUROPÄISCHE PATENTANMELDUNG

(11) **EP 4 624 357 A1**
(43) Veröffentlichungstag der Anmeldung: **01.10.2025**
(21) Anmeldenummer: 24167400.1
(22) Anmeldetag: 28.03.2024
(51) Int. Cl.: B65D 25/48, B65D 47/06

(54) **AUSGIESSVORRICHTUNG FÜR EINEN FLASCHENFÖRMIGEN BEHÄLTER, FLASCHENFÖRMIGER BEHÄLTER UND VERFAHREN ZUR HERSTELLUNG EINES FLASCHENFÖRMIGEN BEHÄLTERS**

(71) Anmelder: Mayr-Melnhof Karton AG, 1041 Wien (AT)
(72) Erfinder: Kühnen, Jakob, 3400 Klosterneuburg (AT); Albertshauser, Martin, 21037 Hamburg (DE)
(74) Vertreter: Hofstetter, Schurack & Partner

(57) **Zusammenfassung**

Die vorliegende Erfindung betrifft eine Ausgießvorrichtung (16) für einen flaschenförmigen Behälter (10), wobei der flaschenförmige Behälter (10) aus Papier oder Karton besteht, umfassend eine Verbindungshülse (18) zur Verbindung mit einem offenen Ende eines Flaschenhalses (14) des Behälters (10) sowie einen Ausgießstutzen (20) zum Entleeren eines Behälterinhaltes, wobei der Ausgießstutzen (20) mit der Verbindungshülse verbindbar ist und die Verbindungshülse (18) an ihrem Innenumfang mindestens eine Klemmbacke (28) zur Aufnahme eines Endes des Flaschenhalses (14) aufweist, derart, dass das Ende des Flaschenhalses (14) zwischen einer inneren Mantelfläche (38) und der Klemmbacke (28) in einer entsprechenden Klemmaufnahme (40) zu liegen kommt. Die Erfindung betrifft zudem einen flaschenförmigen Behälter (10) sowie ein Verfahren zur Herstellung eines flaschenförmigen Behälters (10).

## Beschreibung

Die vorliegende Erfindung betrifft eine Ausgießvorrichtung für einen flaschenförmigen Behälter, wobei der flaschenförmige Behälter aus Papier oder Karton besteht. Die Erfindung betrifft zudem einen flaschenförmigen Behälter sowie ein Verfahren zur Herstellung eines flaschenförmigen Behälters.

Flaschenförmige oder flaschenähnlichen Behälter aus Papier oder Karton sind in einer großen Vielzahl bekannt. So beschreibt die CA 210195 A1 bereits eine Flasche aus Karton, deren Flaschenkörper und Flaschenhals aus einem einteiligen Zuschnitt gefertigt sind. Zudem wird ein separat ausgebildetes Bodenelement mit dem Flaschenkörper verbunden. Entsprechendes gilt für die DE 569 275 C, die US 1 310 117 B1, die JP 3240041 A und die US 2 267 993 B1. Hierbei werden unterschiedlichste Ausgießvorrichtungen aus Kunststoff zum Ausgießen des Inhalts des Behälters verwendet. Insbesondere werden die bekannten Ausgießvorrichtungen mit dem flaschenförmigen Behälter und insbesondere mit einem offenen Ende des Flaschenhalses des Behälters verklebt oder verschweißt.

Nachteilig an diesen bekannten Lösungen ist jedoch, dass die Klebeverbindung zwischen dem Papier oder Karton des flaschenförmigen Behälters und der Ausgießvorrichtung aus Kunststoff nicht oder nur sehr schlecht wieder gelöst werden kann. Damit ist aber ein sortenreines Recycling und damit eine korrekte Sortierung und Entsorgung durch den Konsumenten nach Gebrauch dieser Behälter nur sehr schwer oder schlichtweg nicht möglich.

Es ist daher Aufgabe der vorliegenden Erfindung, eine Ausgießvorrichtung für einen flaschenförmigen Behälter aus Papier oder Karton, einen flaschenförmigen Behälter sowie ein Verfahren zur Herstellung eines flaschenförmigen Behälters bereitzustellen, die eine einfache und sortenreine Trennung der unterschiedlichen Materialien des flaschenförmigen Behälters und der Ausgießvorrichtung gewährleisten.

Gelöst werden diese Aufgaben mittels eine Ausgießvorrichtung mit den Merkmalen des Anspruchs 1, einem Verfahren mit den Merkmalen des Anspruchs 10 sowie einem flaschenförmigen Behälter mit den Merkmalen des Anspruchs 15. Vorteilhafte Ausgestaltungen der erfindungsgemäßen Gegenstände sind in den jeweiligen Unteransprüchen beschrieben. Vorteilhafte Ausgestaltungen der Ausgießvorrichtung sind dabei als vorteilhafte Ausgestaltungen des flaschenförmigen Behälters und des Verfahrens zur Herstellung eines flaschenförmigen Behälters und gekehrt anzusehen.

Ein erster Aspekt der Erfindung betrifft eine Ausgießvorrichtung für einen flaschenförmigen Behälter, wobei der flaschenförmige Behälter aus Papier oder Karton besteht, umfassend eine Verbindungshülse zur Verbindung mit einem offenen Ende eines Flaschenhalses des Behälters sowie einen Ausgießstutzen zum Entleeren eines Behälterinhaltes. Der Ausgießstutzen ist dabei mit der Verbindungshülse verbindbar, wobei die Verbindungshülse an ihrem Innenumfang mindestens eine Klemmbacke zur Aufnahme eines Endes des Flaschenhalses aufweist, derart, dass das Ende des Flaschenhalses zwischen einer inneren Mantelfläche der Verbindungshülse und der Klemmbacke in einer entsprechenden Klemmaufnahme zu liegen kommt. Dadurch ist erfindungsgemäß einerseits eine sichere Klemmung des Flaschenhalses des flaschenförmigen Behälters an der Verbindungshülse gewährleistet. Andererseits kann die Verbindungshülse und der damit verbundene Ausgießstutzen nach Gebrauch des flaschenförmigen Behälters mit relativ wenig Kraftaufwand wieder von dem Flaschenhals abgezogen werden, da diese Elemente nicht miteinander verklebt sind. Somit ist es auf einfache Art und Weise möglich, eine sortenreine Trennung der unterschiedlichen Materialien des flaschenförmigen Behälters und der Ausgießvorrichtung durchzuführen. Üblicherweise bestehen derartige Ausgießvorrichtungen aus Kunststoff, Metall oder einer Metalllegierung. Die in der vorliegenden Erfindung beschriebenen Elemente der Ausgießvorrichtung, nämlich die Verbindungshülse und der Ausgießstutzen können ebenfalls aus Kunststoff, insbesondere aus Kunststoffspritzelementen und/oder Kunststoffgießelementen, aus Metall, einer Metalllegierung, Keramik, Holz oder einer Kombination dieser Materialien bestehen. Entscheidend bei der vorliegenden Erfindung ist es, dass die erfindungsgemäße Ausgießvorrichtung ausschließlich mittels Klemmwirkung an dem flaschenförmigen Behälter, insbesondere an dem offenen Ende des Flaschenhalses, angeordnet wird.

In einer vorteilhaften Ausgestaltung der erfindungsgemäßen Ausgießvorrichtung umfasst der Ausgießstutzen einen zumindest teilweise außen umlaufenden Klemmkragen zur Druckausübung auf die Klemmbacke in zusammengesetztem Zustand der Ausgießvorrichtung. Damit ist ein sicheres Verklemmen zwischen dem Ausgießstutzen und insbesondere der Verbindungshülse des Ausgießstutzens mit dem Flaschenhals des flaschenförmigen Behälters gewährleistet. Ein zusätzliches Aufbringen beziehungsweise die Verwendung von Klebstoff ist nicht notwendig.

In weiteren vorteilhaften Ausgestaltungen der erfindungsgemäßen Ausgießvorrichtung sind die Verbindungshülse und der Ausgießstutzen mittels einer Rast-, Klemm-, Steck- oder Schraubverbindung miteinander verbindbar. Diese Verbindungsarten machen es möglich, dass auf eine Klebeverbindung zwischen der Verbindungshülse und dem Ausgießstutzen ebenfalls verzichtet werden kann. Zudem lässt sich die Ausgießvorrichtung nach Gebrauch des flaschenförmigen Behälters einfach und ohne übermäßigen Kraftaufwand demontieren. Des Weiteren besteht die Möglichkeit, dass die Verbindungshülse mindestens eine Rastnase zur Verrastung mit einer in dem Ausgießstutzen ausgebildeten Rastaufnahme umfasst. Dabei ist es möglich, dass die Rastnase beispielsweise an der Klemmbacke oder als zumindest teilweise umlaufendes Kragenelement, welches in einem dem in zusammengesetzten Zustand der Ausgießvorrichtung zugewandten Ende der Verbindungshülse ausgebildet ist. Diese Verbindungsarten tragen zu einer sicheren und wieder lösbaren Verbindung zwischen der Verbindungshülse und dem Ausgießstutzen bei.

In weiteren vorteilhaften Ausgestaltungen der erfindungsgemäßen Ausgießvorrichtung sind die Verbindungshülse und der Ausgießstutzen im Wesentlichen hohlzylinderförmig ausgebildet. Insgesamt ergibt sich dadurch innerhalb der Ausgießvorrichtung eine Wegsamkeit aus dem Inneren des flaschenförmigen Behälters über die Ausgießvorrichtung nach Außen.

In weiteren vorteilhaften Ausgestaltungen der Ausgießvorrichtung weist der Ausgießstutzen ein Außengewinde zur Aufnahme einer Verschlusskappe auf. Zudem besteht die Möglichkeit, dass ein Stützring zur besseren Greifbarkeit der Ausgießvorrichtung und den damit verbundenen flaschenförmigen Behälter an der äußeren Mantelfläche des Ausgießstutzens angeordnet ist. Des Weiteren besteht die Möglichkeit, dass der Ausgießstutzen ein Anschlusselement zum Anbringen eines flüssigkeitsdichten Beutels aufweist. Zudem besteht die Möglichkeit, dass der Ausgießstutzen einen außen umlaufenden Verschlusskragen zum Verschluss der Verbindungshülse im zusammengesetzten Zustand der Ausgießvorrichtung aufweist. Der Verschlusskragen kann dabei eine Rastaufnahme für das in der Verbindungshülse ausgebildete Rastelement aufweisen. Insgesamt ergeben sich eine Vielzahl an Ausgestaltungsmöglichkeiten des Ausgießstutzens der erfindungsgemäßen Ausgießvorrichtung, wobei die Ausgestaltung dieser Elemente sich nach den vorgegebenen Produktgegebenheiten richten kann.

Ein zweiter Aspekt der Erfindung betrifft ein Verfahren zur Herstellung eines flaschenförmigen Behälters aus Papier oder Karton mit einem Flaschenkörper und einen damit verbundenen Flaschenhals, wobei das Verfahren zumindest folgende Schritte umfasst: Einbringen eines offenen Endes des Flaschenhalses in mindestens eine Klemmaufnahme wenigstens einer Klemmbacke einer Verbindungshülse einer Ausgießvorrichtung und Verbinden der Verbindungshülse mit einem Ausgießstutzen der Ausgießvorrichtung. Dadurch kann erfindungsgemäß auf die Verwendung von Klebstoff zur Verbindung der Ausgießvorrichtung mit dem flaschenförmigen Behälter aus Papier oder Karton verzichtet werden. Neben einer sicheren Verbindung mittels Klemmwirkung ist aber auch ein leichteres Lösen des Ausgießstutzens von dem flaschenförmigen Behälter nach Gebrauch des Behälters möglich. Ohne übermäßigen Kraftaufwand kann der Ausgießstutzen wieder von dem Behälter gelöst werden. Somit ist eine sortenreine Sortierung der unterschiedlichen Materialien des flaschenförmigen Behälters möglich. Die genannte Klemmwirkung kann beispielsweise über einen zumindest teilweise außen an dem Ausgießstutzen umlaufenden Klemmkragen erfolgen, der Druck auf die Klemmbacke zur Fixierung des Flaschenhalses an der Verbindungshülse ausübt. Des Weiteren sind unterschiedliche Verbindungsarten zwischen Verbindungshülse und Ausgießstutzen denkbar. So können die Verbindungshülse und der Ausgießstutzen mittels einer Rast-, Klemm-, Steck- oder Schraubverbindung miteinander verbindbar und gegebenenfalls auch wieder lösbar sein.

In weiteren vorteilhaften Ausgestaltungen des erfindungsgemäßen Verfahrens werden vor dem Verfahrensschritt des Einbringens des Flaschenhalses in die Verbindungshülse zumindest folgende Verfahrensschritte ausgeführt: Bereitstellung eines Zuschnitts aus Papier oder Karton und Formung des Zuschnitts zur Ausbildung des Flaschenkörpers und des Flaschenhals des flaschenförmigen Behälters oder Bereitstellung eines Zuschnitts aus Papier oder Karton und Formung des Zuschnitts zur Ausbildung des Flaschenkörpers und des Flaschenhals des flaschenförmigen Behälters, wobei der Flaschenhals um ein als Zentrierhilfe für die Verbindungshülse ausgebildetes Werkzeug geformt wird. Diese beispielhaft genannten Verfahrensschritte dienen insbesondere zur Vorbereitung des Verfahrensschritts des Einbringens des Flaschenhalses in die Verbindungshülse.

In weiteren vorteilhaften Ausgestaltungen des erfindungsgemäßen Verfahrens wird nach dem Verfahrensschritt des Verbindens der Verbindungshülse mit dem Ausgießstutzen ein Flaschenboden an der dem Flaschenhals gegenüberliegenden Seite des Behälters eingebracht und mit dem Flaschenkörper verbunden. Dabei kann der Flaschenboden mit dem Flaschenkörper verklebt, versiegelt, verschweißt und/oder mittels einer Bördelung verbunden werden.

In weiteren vorteilhaften Ausgestaltungen des erfindungsgemäßen Verfahrens wird vor dem Verfahrensschritt des Verbindens der Verbindungshülse mit dem Ausgießstutzen ein flüssigkeitsdichter Beutel an dem Ausgießstutzen befestigt, wobei der Ausgießstutzen dann mit dem daran befestigten Beutel in und durch die Verbindungshülse eingebracht beziehungsweise bewegt wird. Damit ist einerseits eine sichere Verbindung des Ausgießstutzens mit dem Beutel gewährleistet, andererseits kann der Beutel einfach in den Flaschenkörper eingeführt werden..

Weitere Vorteile und Ausgestaltungen des erfindungsgemäßen Verfahrens gemäß dem zweiten Aspekt der Erfindung sind der Beschreibung des ersten Aspekts der Erfindung zu entnehmen.

Ein dritter Aspekt der Erfindung betrifft einen flaschenförmigen Behälter aus Papier oder Karton, wobei der Behälter eine Ausgießvorrichtung nach einer der Ausgestaltungen des ersten Erfindungsaspekts umfasst und/oder nach einem Verfahren gemäß dem zweiten Erfindungsaspekt hergestellt ist. Ein derartiger erfindungsgemäßer flaschenförmiger Behälter lässt sich nach Gebrauch einfach und ohne weiteres wieder in seine Bestandteile aus Papier oder Karton und die Materialien der Ausgießvorrichtung trennen. Auf eine Klebeverbindung zwischen der Ausgießvorrichtung und dem flaschenförmigen Behälter kann dabei vorteilhafterweise verzichtet werden.

Weitere Vorteile und Ausgestaltungen des erfindungsgemäßen flaschenförmigen Behälters gemäß dem dritten Aspekt der Erfindung sind der Beschreibung des ersten und zweiten Aspekts der Erfindung zu entnehmen.

Weitere Merkmale der Erfindung ergeben sich aus den Ansprüchen, den Ausführungsbeispielen sowie anhand der Zeichnungen. Die vorstehend in der Beschreibung genannten Merkmale und Merkmalskombinationen sowie die nachfolgend in den Ausführungsbeispielen genannten Merkmale und Merkmalskombinationen sind nicht nur in der jeweils angegebenen Kombination, sondern auch in anderen Kombinationen verwendbar, ohne den Rahmen der Erfindung zu verlassen. Es zeigen
- Figur 1: eine schematische Darstellung eines erfindungsgemäßen flaschenförmigen Behälters gemäß einer ersten Ausführungsform;
- Figur 2: eine schematische Detaildarstellung des flaschenförmigen Behälters gemäß Figur 1 ;
- Figur 3: eine schematische Darstellung einer Verbindungshülse der erfindungsgemäßen Ausgießvorrichtung gemäß einer ersten Ausführungsform;
- Figur 4: eine schematische Darstellung eines Ausgießstutzen der erfindungsgemäßen Ausgießvorrichtung gemäß einer ersten Ausführungsform;
- Figur 5a: eine schematische Darstellung der erfindungsgemäßen Ausgießvorrichtung gemäß einer zweiten Ausführungsform;
- Figur 5b: eine schematische Schnittdarstellung der Ausgießvorrichtung gemäß Figur 5a;
- Figur 6: eine schematische Darstellung eines Ausgießstutzens mit einem damit verbundenen Beutel zur Aufnahme von Flüssigkeiten;
- Figur 7: eine schematische Darstellung eines erfindungsgemäßen flaschenförmigen Behälters gemäß einer zweiten Ausführungsform mit Verschlusskappe; und
- Figur 8: ein schematisch dargestelltes Ablaufdiagramm des erfindungsgemäßen Verfahrens.

In den folgenden Figurenbeschreibungen sind identische Merkmale der verschiedenen Ausführungsformen mit gleichen Bezugszeichen benannt.

Die Fig. 1 zeigt eine schematische Darstellung eines flaschenförmigen Behälters 10 gemäß einer ersten Ausführungsform. Derflaschenförmige Behälter 10 umfasst dabei einen Flaschenkörper 12 und einen Flaschenhals 14. Der Flaschenkörper 12 und der Flaschenhals 14 bestehen dabei aus Karton und werden insbesondere aus einem einteiligen Zuschnitt gefertigt. Zudem umfasst der flaschenförmige Behälter 10 einen Flaschenboden 26, der mit dem Flaschenkörper 12 mittels einer Versiegelung verbunden ist. Des Weiteren erkennt man, dass der Flaschenhals 14 aus einer Reihe von aufeinander aufliegenden und umlaufenden Einzellamellen besteht. An dem den Flaschenboden 26 gegenüberliegenden offenen Ende des Flaschenhalses 14 ist eine Ausgießvorrichtung 16 angeordnet. Die Ausgießvorrichtung 16 besteht dabei aus einer Verbindungshülse 18 und einem damit verbundenen Ausgießstutzen 20. In dem dargestellten Ausführungsbeispiel ist die Verbindungshülse 18 mit dem Ausgießstutzen 20 mittels einer Rastverbindung verbunden. Zudem bestehen sowohl die Verbindungshülse 18 wie auch der Ausgießstutzen 20 aus Kunststoff.

Fig. 2 zeigt eine schematische Detaildarstellung des flaschenförmigen Behälters 10 gemäß Fig. 1. Dabei ist die Ausgießvorrichtung 16 näher dargestellt. Man erkennt die zweiteilige Ausgestaltung der Ausgießvorrichtung 16, nämlich die Verbindungshülse 18, die mit einem Ende des Flaschenhalses 14 mittels Klemmwirkung verbunden wird und der Ausgießstutzen 20, der mit der Verbindungshülse 18 verrastet wird. Man erkennt, dass der Ausgießstutzen 20 ein Außengewinde 32 zur Aufnahme einer Verschlusskappe 22 (vergleiche Fig. 7), sowie einen Stützring 34 zur Greifbarkeit der Ausgießvorrichtung 16 und damit des Behälters 10 insgesamt aufweist. Beide Elemente sind am Außenumfang des Ausgießstutzens 20 angeordnet. Des Weiteren umfasst der dargestellte Ausgießstutzen 20 einen Verschlusskragen 44 zum Verschluss der Verbindungshülse 18 in dem dargestellten zusammengesetzten Zustand der Ausgießvorrichtung 16. Wie bereits erwähnt, bestehen in dem dargestellten Ausführungsbeispiel sowohl die Verbindungshülse 18 wie auch der Ausgießstutzen 20 aus Kunststoff. Insbesondere sind sie Kunststoffspritzelemente oder Kunststoffgießelemente. Aber auch andere Materialien wie Metall, Metalllegierungen, Keramik, Holz oder eine Kombination der vorgenannten Materialien kann verwendet werden. Zudem zeigt Fig. 2 im Detail die Ausgestaltung des Flaschenhals 14, der mittels sich überdeckender Kartonlamellen gebildet wird.

Fig. 3 zeigt eine schematische Darstellung der Verbindungshülse 18 gemäß einer ersten Ausführungsform. Man erkennt, dass die Verbindungshülse 18 im Wesentlichen hohlzylinderförmig ausgebildet ist. An der der äußeren Mantelfläche 36 gegenüberliegenden inneren Mantelfläche 38 sind mehrere Klemmbacken 28 angeordnet. Zwischen der inneren Mantelfläche 38 und den Klemmbacken 28 ist jeweils eine Klemmaufnahme 40 zur Aufnahme der entsprechenden Enden des Flaschenhalses 14 des flaschenförmigen Behälters 10 ausgebildet. Des Weiteren erkennt man, dass an den Klemmbacken 28 jeweils eine Rastnase 42 zur Verrastung mit einer in dem Ausgießstutzen 20 ausgebildeten Rastaufnahme 50 ausgebildet ist (siehe auch Fig. 4).

Fig. 4 zeigt eine schematische Darstellung des Ausgießstutzens 20 der Ausgießvorrichtung 16 gemäß einer ersten Ausführungsform. Der Ausgießstutzen 20 gemäß Fig. 4 wirkt mit der Verbindungshülse 18 gemäß der Fig. 3 zusammen. So ist der Ausgießstutzen 20 derart ausgebildet, dass er mit der Verbindungshülse 18 verrastet. In dem dargestellten Ausführungsbeispiel verrasten die Rastnasen 42 der Klemmbacken 28 der Verbindungshülse 18 mit der Rastaufnahme 50 des Ausgießstutzens 20. Wie bereits im Vorhergehenden beschrieben, umfasst der dargestellte Ausgießstutzen 20 zudem ein Außengewinde 32, einen Stützring 34 und einen Verschlusskragen 44, die jeweils am Außenumfang des Ausgießstutzens 20 angeordnet sind. Zudem weist der Ausgießstutzen 20 einen Klemmkragen 46 auf, der anschließend an die Rastaufnahme 50 ebenfalls am Außenumfang des Ausgießstutzens 20 ausgebildet ist. Im zusammengesetzten Zustand der Ausgießvorrichtung 16, das heißt mit einem in die Verbindungshülse 18 eingeführten Ausgießstutzen 20, wird über den Klemmkragen 46 Druck auf die Klemmbacken 28 der Verbindungshülse 18 ausgeübt. Damit verstärkt sich die Klemmwirkung der Klemmbacke 28, sodass ein sicherer Sitz des Flaschenhalses 14 in den Klemmaufnahmen 40 gewährleistet ist. Zudem erkennt man, dass an einem Ende des Ausgießstutzens 20 ein Ausschlusselement 48 zum Anbringen eines flüssigkeitsdichten Beutels 24 (vergleiche auch Fig. 6) ausgebildet ist.

Der Ausgießstutzen 20 ist ebenfalls im Wesentlichen hohlzylinderförmig ausgebildet und weist demgemäß eine durchgehende Ausgießöffnung 30 auf. Die Ausgießöffnung 30 bildet eine nicht-unterbrochene Wegsamkeit aus dem Inneren des flaschenförmigen Behälters 10, insbesondere des Beutels 24, nach Außen.

Die Fig. 5a und 5b zeigen eine Ausgießvorrichtung 10 gemäß einer zweiten Ausführungsform. Die beiden Figuren werden im Folgenden gemeinsam besprochen. In Fig. 5a ist die Ausgießvorrichtung 16 wiederum im zusammengesetzten Zustand dargestellt. Dies bedeutet, dass der Ausgießstutzen 20 innerhalb der Verbindungshülse 18 angeordnet und damit verbunden ist. Auch bei dieser Ausführungsform handelt es sich um eine Rastverbindung zwischen der Verbindungshülse 18 und dem Ausgießstutzen 20. Des Weiteren erkennt man, dass wiederum ein Außengewinde 32 zur Aufnahme einer Verschlusskappe 22, ein Stützring 34 zur verbesserten Greifbarkeit der Ausgießvorrichtung 16, ein Verschlusskragen 44 zum Verschluss der Verbindungshülse 18 und ein Anschlusselement 48 zum Anbringen des flüssigkeitsdichten Beutels 24 ausgebildet sind. Innerhalb des Ausgießstutzens 20, der wie die Verbindungshülse 18 ebenfalls hohlzylinderförmig ausgebildet ist, ist eine durchgehende Ausgießöffnung 30 ausgebildet.

Aus der schematisch dargestellten Schnittdarstellung gemäß Fig. 5 wird deutlich, dass die Verbindungshülse 18 wiederum Klemmbacken 28 aufweist, die eine Klemmaufnahme 40 begrenzen. Man erkennt, dass der Flaschenhals 14 zwischen den Klemmbacken 28 und der inneren Mantelfläche 38 der Verbindungshülse 18 zu liegen kommt. Zur Verbesserung der Klemmwirkung weist der Ausgießstutzen 20 an seinem Außenumfang wiederum einen Klemmkragen 46 zur Druckausübung auf die Klemmbacke 28 und damit auf die entsprechenden Enden des Flaschenhalses 14 auf. Im Unterschied zu den in den Fig. 3 und 4 dargestellten Elementen der Ausgießvorrichtung 16 gemäß einer ersten Ausführungsform weisen hier die Klemmbacken 28 keine Rastnasen 42 auf. Die Rastnasen 42 sind hier in einem oberen Kragenbereich der Verbindungshülse 18 ausgebildet und Verrasten mit entsprechenden Vorsprüngen, die im Verschlusskragen 44 des Ausgießstutzens 20 angeordnet sind. Dabei sind die Rastnasen 42 derart angeordnet, dass sie mittels einer Drehbewegung in die entsprechenden Vorsprünge des Ausgießstutzens 20 eingreifen und damit verrasten können.

Auch die Verbindungshülse 18 sowie der Ausgießstutzen 20 gemäß der zweiten Ausführungsform des Ausgießstutzens 16 bestehen aus Kunststoff.

Fig. 6 zeigt eine schematische Darstellung eines Ausgießstutzens 20 mit einem damit verbundenen Beutel 24 zur Aufnahme von Flüssigkeiten. Man erkennt, dass der Beutel 24 mit dem Anschlusselement 48 des Ausgießstutzens 20 verbunden, insbesondere versiegelt, ist. Der Beutel 24 besteht wiederum aus einem flüssigkeitsdichten Material.

Fig. 7 zeigt eine schematische Darstellung eines flaschenförmigen Behälters 10 gemäß einer zweiten Ausführungsform. Man erkennt, dass bei dieser Ausführungsform der Flaschenkörper 12 des Behälters 10 und insbesondere der Flaschenhals 14 eine andere Ausgestaltung als der Flaschenhals 14 gemäß dem ersten Ausführungsbeispiel des Behälters 10 aufweist. Dabei ist der Flaschenkörper 12 und der Flaschenhals 14 wiederum aus einem einteiligen Zuschnitt hergestellt. An dem dem Flaschenhals 14 gegenüberliegenden Ende ist wiederum ein Flaschenboden 26 mit dem Flaschenkörper 12 verbunden. Am Ende des Flaschenhalses 14 ist die Verbindungshülse 18 der Ausgießvorrichtung 16 angeordnet. Die Verbindung zwischen dem Flaschenhals 14 und der Verbindungshülse 18 erfolgt wiederum mittels Klemmwirkung. Bezüglich der einzelnen Merkmale der Ausgießvorrichtung 16 wird auf die im Vorhergehenden beschriebenen Ausführungsbeispiele verwiesen. Des Weiteren erkennt man, dass der Ausgießstutzen 20 mit der Verbindungshülse 18 verrastet ist. Am oberen Ende des Ausgießstutzens 20 ist eine Verschlusskappe 22 aufgeschraubt.

Fig. 8 zeigt ein schematisch dargestelltes Ablaufdiagramm eines Verfahrens zur Herstellung eines flaschenförmigen Behälters 10 aus Papier oder Karton, wie er im Vorhergehenden bereits beschrieben worden ist.

In einem Verfahrensschritt 100 wird zunächst ein Zuschnitt aus Papier oder Karton zur Ausbildung des Flaschenkörpers 12 und des Flaschenhalses 14 des flaschenförmigen Behälters 10 bereitgestellt. In einem anschließenden Verfahrensschritt 102 erfolgt die Ausbildung beziehungsweise Formung des Flaschenkörpers 12 sowie des Flaschenhalses 14. Dabei besteht die Möglichkeit, dass bei der Formung des Zuschnitts der Flaschenhals 14 um ein als Zentrierhilfe für die Verbindungshülse 18 ausgebildetes Werkzeug geformt wird.

In einem weiteren Verfahrensschritt 104 werden die Verbindungshülse 18 und der Ausgießstutzen 20 bereitgestellt. Nach der Bereitstellung dieser beiden Elemente erfolgt in einem Verfahrensschritt 106 ein Verbinden der Verbindungshülse 18 mit einem flüssigkeitsdichten Beutel 24. Insbesondere kann die Verbindung durch ein Verkleben, Versiegeln oder Verschweißen erfolgen. Anschließend erfolgt in einem weiteren Verfahrensschritt 108 ein Einbringen eines offenen Endes des Flaschenhalses 14 in mindestens eine Klemmaufnahme 40 wenigstens einer Klemmbacke 28 der Verbindungshülse 18.

Nach der Verbindung der Verbindungshülse 18 mit dem Flaschenhals 14 wird in einem Verfahrensschritt 110 der Ausgießstutzen 20 mit dem daran befestigten Beutel 24 in und durch die Verbindungshülse 18 bewegt beziehungsweise eingebracht. Zudem erfolgt eine Verbindung der Verbindungshülse 18 mit dem Ausgießstutzen 20, wobei die Verbindung als Rastverbindung ausgebildet ist. Dabei kann ein zumindest teilweise außen umlaufender Klemmkragen 46 des Ausgießstutzens 20 Druck auf die Klemmbacke 28 zur Fixierung des Flaschenhalses 14 an der Verbindungshülse 18 ausüben.

In einem weiteren Verfahrensschritt 112 wird anschließend ein Flaschenboden 26 mit dem Flaschenkörper 12 verbunden, insbesondere mittels Bördeln, Verkleben, Verschweißen und/oder Versiegeln. In einem abschließenden Verfahrensschritt 114 kann dann ein Befüllen des flaschenförmigen Behälters 10 und insbesondere des Beutels 24 erfolgen. Nach einer entsprechenden Befüllung erfolgt ein Verschließen des flaschenförmigen Behälters 10 mittels Aufbringen einer Verschlusskappe 22 auf die Ausgießvorrichtung 16 beziehungsweise den Ausgießstutzen 20. Hierfür weist der Ausgießstutzen 20 in dem dargestellten Ausführungsbeispiel ein Außengewinde 32 auf, welches mit einem entsprechenden Innengewinde der Verschlusskappe 22 in Wirkverbindung steht.

## Patentansprüche

1. Ausgießvorrichtung (16) für einen flaschenförmigen Behälter (10), wobei der flaschenförmige Behälter (10) aus Papier oder Karton besteht, umfassend
- eine Verbindungshülse (18) zur Verbindung mit einem offenen Ende eines Flaschenhalses (14) des Behälters (10) sowie
- einen Ausgießstutzen (20) zum Entleeren eines Behälterinhaltes, wobei der Ausgießstutzen (20) mit der Verbindungshülse verbindbar ist und die Verbindungshülse (18) an ihrem Innenumfang mindestens eine Klemmbacke (28) zur Aufnahme eines Endes des Flaschenhalses (14) aufweist, derart, dass das Ende des Flaschenhalses (14) zwischen einer inneren Mantelfläche (38) der Verbindungshülse (18) und der Klemmbacke (28) in einer entsprechenden Klemmaufnahme (40) zu liegen kommt.

2. Ausgießvorrichtung (16) nach Anspruch 1,
**dadurch gekennzeichnet,**
**dass** der Ausgießstutzen (20) einen zumindest teilweise außen umlaufenden Klemmkragen (46) zur Druckausübung auf die Klemmbacke (28) in zusammengesetzten Zustand der Ausgießvorrichtung (16) umfasst.

3. Ausgießvorrichtung (16) nach Anspruch 1 oder 2,
**dadurch gekennzeichnet,**
**dass** die Verbindungshülse (18) und der Ausgießstutzen (20) mittels einer Rast-, Klemm-, Steck- oder Schraubverbindung miteinander verbindbar sind.

4. Ausgießvorrichtung (16) nach Anspruch 3,
**dadurch gekennzeichnet,**
**dass** die Verbindungshülse (18) mindestens eine Rastnase (42) zur Verrastung mit einer in dem Ausgießstutzen (20) ausgebildeten Rastaufnahme (50) umfasst.

5. Ausgießvorrichtung (16) nach Anspruch 4,
**dadurch gekennzeichnet,**
**dass** die Rastnase (42) an der Klemmbacke (28) oder als zumindest teilweise umlaufendes Kragenelement in einem dem in zusammengesetzten Zustand der Ausgießvorrichtung (16) zugewandten Ende der Verbindungshülse (18) ausgebildet ist.

6. Ausgießvorrichtung (16) nach einem der vorhergehenden Ansprüche,
**dadurch gekennzeichnet,**
**dass** die Verbindungshülse (18) und der Ausgießstutzen (20) im Wesentlichen hohlzylinderförmig ausgebildet sind.

7. Ausgießvorrichtung (16) nach einem der vorhergehenden Ansprüche,
**dadurch gekennzeichnet,**
**dass** der Ausgießstutzen (20) ein Außengewinde (32) zur Aufnahme einer Verschlusskappe (22) und/oder eine Stützring (34) zur Greifbarkeit der Ausgießvorrichtung (16) und dem damit verbundenen Behälter (10) und/oder ein Anschlusselement (48) zum Anbringen eines flüssigkeitsdichten Beutels (24) und/oder einen Verschlusskragen (44) zum Verschluss der Verbindungshülse (18) in zusammengesetzten Zustand der Ausgießvorrichtung (16) aufweist.

8. Ausgießvorrichtung (16) nach Anspruch 7 mit Rückbezug auf Anspruch 5,
**dadurch gekennzeichnet,**
**dass** der Verschlusskragen (44) eine Rastaufnahme für das als Kragenelement ausgebildete Rastelement aufweist.

9. Ausgießvorrichtung (16) nach einem der vorhergehenden Ansprüche,
**dadurch gekennzeichnet,**
**dass** die Verbindungshülse (18) und der Ausgießstutzen (20) aus Kunststoff, insbesondere aus Kunststoffspritzelementen und/oder Kunststoffgießelementen, oder aus Metall oder einer Metalllegierung oder Keramik oder Holz oder einer Kombination dieser Materialien bestehen.

10. Verfahren zur Herstellung eines flaschenförmigen Behälters (10) aus Papier oder Karton mit einem Flaschenkörper (12) und einen damit verbundenen Flaschenhals (14), wobei das Verfahren zumindest folgende Schritte umfasst:
- Einbringen eines offenen Endes des Flaschenhalses (14) in mindestens eine Klemmaufnahme (40) wenigstens einer Klemmbacke (28) einer Verbindungshülse (18) einer Ausgießvorrichtung (16); und
- Verbinden der Verbindungshülse (18) mit einem Ausgießstutzen (20) der Ausgießvorrichtung (16).

11. Verfahren nach Anspruch 10, **dadurch gekennzeichnet, dass** ein zumindest teilweise außen umlaufender Klemmkragen (46) des Ausgießstutzens (20) Druck auf die Klemmbacke (28) zur Fixierung des Flaschenhalses (14) an der Verbindungshülse (18) ausübt.

12. Verfahren nach Anspruch 10 oder 11,
**dadurch gekennzeichnet,**
**dass** vor dem Verfahrensschritt des Einbringens des Flaschenhalses (14) in die Verbindungshülse (18) zumindest folgende Verfahrensschritte ausgeführt werden:
- Bereitstellung eines Zuschnitts aus Papier oder Karton und Formung des Zuschnitts zur Ausbildung des Flaschenkörpers (12) und des Flaschenhalses (14) des flaschenförmigen Behälters (10);
oder
- Bereitstellung eines Zuschnitts aus Papier oder Karton und Formung des Zuschnitts zur Ausbildung des Flaschenkörpers (12) und des Flaschenhalses (14) des flaschenförmigen Behälters (10), wobei der Flaschenhals (14) um ein als Zentrierhilfe für die Verbindungshülse (18) ausgebildetes Werkzeug geformt wird.

13. Verfahren nach einem der Ansprüche 10 bis 12,
**dadurch gekennzeichnet,**
**dass** nach dem Verfahrensschritt des Verbindens der Verbindungshülse (18) mit dem Ausgießstutzen (20) ein Flaschenboden (26) an der dem Flaschenhals (14) gegenüberliegenden Seite des Behälters (10) eingebracht und mit dem Flaschenkörper (12) verbunden wird.

14. Verfahren nach einem der Ansprüche 10 bis 13,
**dadurch gekennzeichnet,**
**dass** vor dem Verfahrensschritt des Verbindens der Verbindungshülse (18) mit dem Ausgießstutzen (20) ein flüssigkeitsdichter Beutel (24) an dem Ausgießstutzen (20) befestigt wird und der Ausgießstutzen (20) mit dem daran befestigten Beutel (24) in und durch die Verbindungshülse (18) eingebracht wird.

15. Flaschenförmiger Behälter (10) aus Papier oder Karton, **dadurch gekennzeichnet, dass** der Behälter (10) eine Ausgießvorrichtung (16) nach einem der Ansprüche 1 bis 9 umfasst und/oder gemäß einem Verfahren nach einem der Ansprüche 10 bis 14 hergestellt ist.

## Geänderte Patentansprüche

### Geänderte Patentansprüche gemäss Regel 137(2) EPÜ.

1. Ausgießvorrichtung (16) für einen flaschenförmigen Behälter (10), wobei der flaschenförmige Behälter (10) aus Papier oder Karton besteht, umfassend
- eine Verbindungshülse (18) zur Verbindung mit einem offenen Ende eines Flaschenhalses (14) des Behälters (10) sowie
- einen Ausgießstutzen (20) zum Entleeren eines Behälterinhaltes, wobei der Ausgießstutzen (20) mit der Verbindungshülse verbindbar ist,
**dadurch gekennzeichnet,**
**dass** die Verbindungshülse (18) an ihrem Innenumfang mindestens eine Klemmbacke (28) zur Aufnahme eines Endes des Flaschenhalses (14) aufweist, derart, dass das Ende des Flaschenhalses (14) zwischen einer inneren Mantelfläche (38) der Verbindungshülse (18) und der Klemmbacke (28) in einer entsprechenden Klemmaufnahme (40) zu liegen kommt.

2. Ausgießvorrichtung (16) nach Anspruch 1,
**dadurch gekennzeichnet,**
**dass** der Ausgießstutzen (20) einen zumindest teilweise außen umlaufenden Klemmkragen (46) zur Druckausübung auf die Klemmbacke (28) in zusammengesetzten Zustand der Ausgießvorrichtung (16) umfasst.

3. Ausgießvorrichtung (16) nach Anspruch 1 oder 2,
**dadurch gekennzeichnet,**
**dass** die Verbindungshülse (18) und der Ausgießstutzen (20) mittels einer Rast-, Klemm-, Steck- oder Schraubverbindung miteinander verbindbar sind.

4. Ausgießvorrichtung (16) nach Anspruch 3,
**dadurch gekennzeichnet,**
**dass** die Verbindungshülse (18) mindestens eine Rastnase (42) zur Verrastung mit einer in dem Ausgießstutzen (20) ausgebildeten Rastaufnahme (50) umfasst.

5. Ausgießvorrichtung (16) nach Anspruch 4,
**dadurch gekennzeichnet,**
**dass** die Rastnase (42) an der Klemmbacke (28) oder als zumindest teilweise umlaufendes Kragenelement in einem dem in zusammengesetzten Zustand der Ausgießvorrichtung (16) zugewandten Ende der Verbindungshülse (18) ausgebildet ist.

6. Ausgießvorrichtung (16) nach einem der vorhergehenden Ansprüche,
**dadurch gekennzeichnet,**
**dass** die Verbindungshülse (18) und der Ausgießstutzen (20) im Wesentlichen hohlzylinderförmig ausgebildet sind.

7. Ausgießvorrichtung (16) nach einem der vorhergehenden Ansprüche,
**dadurch gekennzeichnet,**
**dass** der Ausgießstutzen (20) ein Außengewinde (32) zur Aufnahme einer Verschlusskappe (22) und/oder eine Stützring (34) zur Greifbarkeit der Ausgießvorrichtung (16) und dem damit verbundenen Behälter (10) und/oder ein Anschlusselement (48) zum Anbringen eines flüssigkeitsdichten Beutels (24) und/oder einen Verschlusskragen (44) zum Verschluss der Verbindungshülse (18) in zusammengesetzten Zustand der Ausgießvorrichtung (16) aufweist.

8. Ausgießvorrichtung (16) nach Anspruch 7 mit Rückbezug auf Anspruch 5, **dadurch gekennzeichnet,**
**dass** der Verschlusskragen (44) eine Rastaufnahme für das als Kragenelement ausgebildete Rastelement aufweist.

9. Ausgießvorrichtung (16) nach einem der vorhergehenden Ansprüche,
**dadurch gekennzeichnet,**
**dass** die Verbindungshülse (18) und der Ausgießstutzen (20) aus Kunststoff, insbesondere aus Kunststoffspritzelementen und/oder Kunststoffgießelementen, oder aus Metall oder einer Metalllegierung oder Keramik oder Holz oder einer Kombination dieser Materialien bestehen.

10. Verfahren zur Herstellung eines flaschenförmigen Behälters (10) aus Papier oder Karton mit einem Flaschenkörper (12) und einen damit verbundenen Flaschenhals (14), wobei das Verfahren zumindest folgende Schritte umfasst:
- Einbringen eines offenen Endes des Flaschenhalses (14) in mindestens eine Klemmaufnahme (40) wenigstens einer Klemmbacke (28) einer Verbindungshülse (18) einer Ausgießvorrichtung (16); und
- Verbinden der Verbindungshülse (18) mit einem Ausgießstutzen (20) der Ausgießvorrichtung (16).

11. Verfahren nach Anspruch 10, **dadurch gekennzeichnet, dass** ein zumindest teilweise außen umlaufender Klemmkragen (46) des Ausgießstutzens (20) Druck auf die Klemmbacke (28) zur Fixierung des Flaschenhalses (14) an der Verbindungshülse (18) ausübt.

12. Verfahren nach Anspruch 10 oder 11,
**dadurch gekennzeichnet,**
**dass** vor dem Verfahrensschritt des Einbringens des Flaschenhalses (14) in die Verbindungshülse (18) zumindest folgende Verfahrensschritte ausgeführt werden:
- Bereitstellung eines Zuschnitts aus Papier oder Karton und Formung des Zuschnitts zur Ausbildung des Flaschenkörpers (12) und des Flaschenhalses (14) des flaschenförmigen Behälters (10);
oder
- Bereitstellung eines Zuschnitts aus Papier oder Karton und Formung des Zuschnitts zur Ausbildung des Flaschenkörpers (12) und des Flaschenhalses (14) des flaschenförmigen Behälters (10), wobei der Flaschenhals (14) um ein als Zentrierhilfe für die Verbindungshülse (18) ausgebildetes Werkzeug geformt wird.

13. Verfahren nach einem der Ansprüche 10 bis 12,
**dadurch gekennzeichnet,**
**dass** nach dem Verfahrensschritt des Verbindens der Verbindungshülse (18) mit dem Ausgießstutzen (20) ein Flaschenboden (26) an der dem Flaschenhals (14) gegenüberliegenden Seite des Behälters (10) eingebracht und mit dem Flaschenkörper (12) verbunden wird.

14. Verfahren nach einem der Ansprüche 10 bis 13,
**dadurch gekennzeichnet,**
**dass** vor dem Verfahrensschritt des Verbindens der Verbindungshülse (18) mit dem Ausgießstutzen (20) ein flüssigkeitsdichter Beutel (24) an dem Ausgießstutzen (20) befestigt wird und der Ausgießstutzen (20) mit dem daran befestigten Beutel (24) in und durch die Verbindungshülse (18) eingebracht wird.

15. Flaschenförmiger Behälter (10) aus Papier oder Karton, **dadurch gekennzeichnet, dass** der Behälter (10) eine Ausgießvorrichtung (16) nach einem der Ansprüche 1 bis 9 umfasst und/oder gemäß einem Verfahren nach einem der Ansprüche 10 bis 14 hergestellt ist.
1. Ausgießvorrichtung (16) für einen flaschenförmigen Behälter (10), wobei der flaschenförmige Behälter (10) aus Papier oder Karton besteht, umfassend
- eine Verbindungshülse (18) zur Verbindung mit einem offenen Ende eines Flaschenhalses (14) des Behälters (10) sowie
- einen Ausgießstutzen (20) zum Entleeren eines Behälterinhaltes, wobei der Ausgießstutzen (20) mit der Verbindungshülse verbindbar ist,
**dadurch gekennzeichnet,**
**dass** die Verbindungshülse (18) an ihrem Innenumfang mindestens eine Klemmbacke (28) zur Aufnahme eines Endes des Flaschenhalses (14) aufweist, derart, dass das Ende des Flaschenhalses (14) zwischen einer inneren Mantelfläche (38) der Verbindungshülse (18) und der Klemmbacke (28) in einer entsprechenden Klemmaufnahme (40) zu liegen kommt und dass der Ausgießstutzen (20) einen zumindest teilweise außen umlaufenden Klemmkragen (46) zur Druckausübung auf die Klemmbacke (28) in zusammengesetzten Zustand der Ausgießvorrichtung (16) umfasst.
2. Ausgießvorrichtung (16) nach Anspruch 1,
**dadurch gekennzeichnet,**
**dass** die Verbindungshülse (18) und der Ausgießstutzen (20) mittels einer Rast-, Klemm-, Steck- oder Schraubverbindung miteinander verbindbar sind.
3. Ausgießvorrichtung (16) nach Anspruch 2,
**dadurch gekennzeichnet,**
**dass** die Verbindungshülse (18) mindestens eine Rastnase (42) zur Verrastung mit einer in dem Ausgießstutzen (20) ausgebildeten Rastaufnahme (50) umfasst.
4. Ausgießvorrichtung (16) nach Anspruch 3,
**dadurch gekennzeichnet,**
**dass** die Rastnase (42) an der Klemmbacke (28) oder als zumindest teilweise umlaufendes Kragenelement in einem dem in zusammengesetzten Zustand der Ausgießvorrichtung (16) zugewandten Ende der Verbindungshülse (18) ausgebildet ist.
5. Ausgießvorrichtung (16) nach einem der vorhergehenden Ansprüche,
**dadurch gekennzeichnet,**
**dass** die Verbindungshülse (18) und der Ausgießstutzen (20) im Wesentlichen hohlzylinderförmig ausgebildet sind.
6. Ausgießvorrichtung (16) nach einem der vorhergehenden Ansprüche,
**dadurch gekennzeichnet,**
**dass** der Ausgießstutzen (20) ein Außengewinde (32) zur Aufnahme einer Verschlusskappe (22) und/oder eine Stützring (34) zur Greifbarkeit der Ausgießvorrichtung (16) und dem damit verbundenen Behälter (10) und/oder ein Anschlusselement (48) zum Anbringen eines flüssigkeitsdichten Beutels (24) und/oder einen Verschlusskragen (44) zum Verschluss der Verbindungshülse (18) in zusammengesetzten Zustand der Ausgießvorrichtung (16) aufweist.
7. Ausgießvorrichtung (16) nach Anspruch 6 mit Rückbezug auf Anspruch 4,
**dadurch gekennzeichnet,**
**dass** der Verschlusskragen (44) eine Rastaufnahme für das als Kragenelement ausgebildete Rastelement aufweist.
8. Ausgießvorrichtung (16) nach einem der vorhergehenden Ansprüche,
**dadurch gekennzeichnet,**
**dass** die Verbindungshülse (18) und der Ausgießstutzen (20) aus Kunststoff, insbesondere aus Kunststoffspritzelementen und/oder Kunststoffgießelementen, oder aus Metall oder einer Metalllegierung oder Keramik oder Holz oder einer Kombination dieser Materialien bestehen.
9. Verfahren zur Herstellung eines flaschenförmigen Behälters (10) aus Papier oder Karton mit einem Flaschenkörper (12) und einen damit verbundenen Flaschenhals (14), wobei das Verfahren zumindest folgende Schritte umfasst:
- Einbringen eines offenen Endes des Flaschenhalses (14) in mindestens eine Klemmaufnahme (40) wenigstens einer Klemmbacke (28) einer Verbindungshülse (18) einer Ausgießvorrichtung (16); und
- Verbinden der Verbindungshülse (18) mit einem Ausgießstutzen (20) der Ausgießvorrichtung (16), wobei
ein zumindest teilweise außen umlaufender Klemmkragen (46) des Ausgießstutzens (20) Druck auf die Klemmbacke (28) zur Fixierung des Flaschenhalses (14) an der Verbindungshülse (18) ausübt.
10. Verfahren nach Anspruch 9,
**dadurch gekennzeichnet,**
**dass** vor dem Verfahrensschritt des Einbringens des Flaschenhalses (14) in die Verbindungshülse (18) zumindest folgende Verfahrensschritte ausgeführt werden:
- Bereitstellung eines Zuschnitts aus Papier oder Karton und Formung des Zuschnitts zur Ausbildung des Flaschenkörpers (12) und des Flaschenhalses (14) des flaschenförmigen Behälters (10);
oder
- Bereitstellung eines Zuschnitts aus Papier oder Karton und Formung des Zuschnitts zur Ausbildung des Flaschenkörpers (12) und des Flaschenhalses (14) des flaschenförmigen Behälters (10),
wobei der Flaschenhals (14) um ein als Zentrierhilfe für die Verbindungshülse (18) ausgebildetes Werkzeug geformt wird.
11. Verfahren nach Anspruch 9 oder 10,
**dadurch gekennzeichnet,**
**dass** nach dem Verfahrensschritt des Verbindens der Verbindungshülse (18) mit dem Ausgießstutzen (20) ein Flaschenboden (26) an der dem Flaschenhals (14) gegenüberliegenden Seite des Behälters (10) eingebracht und mit dem Flaschenkörper (12) verbunden wird.
12. Verfahren nach einem der Ansprüche 9 bis 11,
**dadurch gekennzeichnet,**
**dass** vor dem Verfahrensschritt des Verbindens der Verbindungshülse (18) mit dem Ausgießstutzen (20) ein flüssigkeitsdichter Beutel (24) an dem Ausgießstutzen (20) befestigt wird und der Ausgießstutzen (20) mit dem daran befestigten Beutel (24) in und durch die Verbindungshülse (18) eingebracht wird.
13. Flaschenförmiger Behälter (10) aus Papier oder Karton, **dadurch gekennzeichnet, dass** der Behälter (10) eine Ausgießvorrichtung (16) nach einem der Ansprüche 1 bis 8 umfasst und/oder gemäß einem Verfahren nach einem der Ansprüche 9 bis 12 hergestellt ist.
